# EUROPÄISCHE PATENTSCHRIFT

(11) **EP 1 230 142 B1**
(45) Veröffentlichungstag und Bekanntmachung des Hinweises auf die Patenterteilung: **24.09.2003**
(21) Anmeldenummer: 00987100.5
(22) Anmeldetag: 09.11.2000
(51) Int. Cl.: B65H 54/28

(54) **VERFAHREN UND VORRICHTUNG ZUM AUFWICKELN VON KABEL AUF EINE KABELTROMMEL**
METHOD AND DEVICE FOR WINDING CABLES ONTO A CABLE DRUM
PROCEDE ET DISPOSITIF D'ENROULEMENT DE CABLES SUR UNE BOBINE DE CABLE

(30) Priorität: 10.11.1999 DE 19954072
(43) Veröffentlichungstag der Anmeldung: 14.08.2002
(73) Patentinhaber: CCS Technology, Inc., Wilmington, DE 19803 (US)
(72) Erfinder: SCHNEIDER, Reiner, 96237 Ebersdorf (DE)
(74) Vertreter: Epping Hermann & Fischer
(86) Internationale Anmeldenummer: DE0003915
(87) Internationale Veröffentlichungsnummer: WO01034509

(56) Entgegenhaltungen:
- EP-B- 0 043 366
- DE-A- 1 574 422
- DE-A- 19 726 285
- US-A- 4 928 904

## Beschreibung

Die Erfindung betrifft ein Verfahren zum spaltfreien Aufwikkeln von Kabeln auf eine drehbar angetriebene Kabeltrommel, wobei ein ankommendes Kabel an der Auflaufstelle in einer neuen Windung unmittelbar neben die vorhergehende Windung gewickelt wird, und wobei der Auflaufwinkel des Kabels nachgeführt wird, wenn eine Überwachungseinrichtung einen Spalt zwischen den letzten Windungen feststellt.

Bei der geregelten Kabelverlegung wird das Kabel auf die Kabeltrommel aufwickelt, während die Trommel quasi kontinuierlich in Achsrichtung verschoben wird. Die Verschiebung beträgt pro Trommelumdrehung ungefähr einen Kabeldurchmesser. Dieser Verlegung wird die Verlegekorrektur im Bedarfsfall überlagert. Die Verlegekorrektur wird mit einer angetriebenen Kabelführungseinrichtung, die beispielsweise eine Verlegehand oder eine Führungsrolle aufweisen kann, durchgeführt.

Aus der EP-B10043366 ist ein Verfahren zum Aufwickeln von Kabel auf eine Kabeltrommel bekannt, bei dem das fortlaufend so zugeführt wird, dass eine möglichst gleichmäßige Bewicklung erreicht wird. Eine Fernsehkamera ist für die Überwachung der Lage des Kabels vorgesehen, und die von der Fernsehkamera ermittelten Daten über die jeweilige Lage der Windung wird einem Rechner zugeführt, der die entsprechende Verlegekorrektur veranlaßt. Dabei erfaßt eine als erste Meßeinrichtung zur Überwachung eingesetzte, etwa tangential auf die Wickellage gerichtete Videokamera die gegebenenfalls von einem Scheinwerfer beleuchtete Wickellage. Durch die Videokamera wird dabei die Lage der Windungsflanke der zuletzt gewickelten Windung bestimmt und zwar an einer um einen bestimmten Spulendrehwinkel von der Auflaufstelle des Kabels entfernt liegenden Punkt. Des weiteren ist eine Meßeinrichtung zur Erfassung der jeweiligen Changierposition der Kabeltrommel und ein Fühler für das Kabel vorgesehen. Aus den Meßdaten beider Meßeinrichtungen werden die Relativpositionen berechnet, die die Kabeltrommel und die Führungseinrichtung für das Kabel nach dem Drehen der Kabeltrommel zur Aufrechterhaltung des Auflaufwinkels erreicht haben müssen. Eine Steuereinrichtung dient dazu, einen konstanten Auflaufwinke1 zu Verlegung der Windung innerhalb jeder Wickellage aufrecht zu erhalten.

Um demgegenüber eine einfachere und möglichst schnelle und effiziente Verlegekorrektur durchführen zu können, ist aus der DE 19726285.6 A1 bekannt, bezogen auf die Kabeltrommel-Achse in radialer Richtung gesehen jeweils für mindestens zwei Windungen der neuen Wickellage die Lage der Scheitelpunkte dieser Windungen zu bestimmen und bei einer Abweichung dieser Scheitelpunkte von einem Sollwert eine die Abweichung verringernde Verlegekorrektur durchzuführen. Dabei wird in paralleler Richtung zur Kabeltrommel-Achse gesehen im Bereich des Auftreffpunktes des Kabels jeweils für mindestens zwei Windungen der neuen Wickellage der Abstand der Scheitelpunkte dieser Windungen bestimmt. Wenn sich der Spalt zwischen der vorletzten und der letzten Windung vergrößert und sich dadurch der Abstand zwischen den benachbarten Scheitelpunkten vergrößert, wird eine Verlegekorrektur in dem Sinne durchgeführt, dass der seitliche Abstand der letzten Windung gegenüber der vorletzten Windung verkleinert wird.

Die bekannten Verfahren zur Verlegekorrektur sind solange brauchbar, wie die Kabel in geordneter Weise auf die Kabeltrommel aufgewickelt werden. Bei höheren Geschwindigkeiten besteht jedoch die Gefahr, dass das Kabel beim Aufwickeln verspringt oder dass sich die Kabel beim Aufwickeln kreuzen. Dadurch entsteht das Problem, dass die Einrichtungen, die die automatische Verlegekorrektur durchführen sollen, keine Informationen mehr darüber haben, welches die letzte und die vorletzte Windung beim Aufwickeln des Kabels war. Dann läßt sich die automatische Verlegekorrektur nicht mehr in der vorgesehenen Art durchführen.

Der Erfindung liegt demgegenüber die Aufgabe zugrunde, ein Verfahren und eine Vorrichtung zum spaltfreien Aufwickeln von Kabel auf einer Kabeltrommel bei vollautomatischer Verlegekorrektur bereitzustellen, die die Möglichkeit bieten soll, die letzte und die vorletzte Windung voneinander zu unterscheiden und damit Wickelfehler festzustellen, die bisher nicht gehandhabt werden konnten.

Zur Lösung dieser Aufgabe ist das eingangs genannte Verfahren dadurch gekennzeichnet, dass eine sich zeitlich verändernde Markierung auf das Kabel vor dem Aufwickeln desselben aufgebracht wird, und dass der Zustand der Markierung wenigstens in der neuen und der vorhergehenden Windung detektiert wird, wobei die neue Windung von der vorhergehenden Windung zu unterscheiden ist. Bei dem erfindungsgemäßen Verfahren wird somit eine sich zeitlich verändernde Markierung beim Aufwickeln des Kabels aufgebracht, deren Zustand detektiert wird, um die aktuell entstehende Windung von der unmittelbar vorher aufgewickelten
Windung eindeutig unterscheiden zu können. Das Kabel kann daher auch in den Fällen mit automatischer Verlegekorrektur aufgewickelt werden, die, wie oben dargelegt, bisher nicht gehandhabt werden konnten. Durch das erfindungsgemäße Verfahren werden lagenweise aufgebaute Wickelpakete erzielt, wobei die Kabelwindungen dicht nebeneinander liegen. Eine Verlegekorrektur von Hand ist nicht mehr erforderlich. Vielmehr führt die Kabelführungseinrichtung das auflaufende Kabel in die Sollposition neben der letzten Windung, und während sich das Kabel von der Sollposition entfernt, werden die erforderlichen Verlegekorrekturen automatisch vorgenommen.

Eine vorteilhafte Ausgestaltung des erfindungsgemäßen Verfahrens ist dadurch gekennzeichnet, dass die Markierung dadurch erzeugt wird, dass die Oberfläche des Kabels erwärmt wird, und dass die Wärmeabstrahlung des Kabels in der neuen und der vorhergehenden Windung detektiert wird. Die Kabeloberfläche wird somit kurz vor dem Aufwickeln des Kabels auf die Kabeltrommel erwärmt, und die Temperatur des auflaufenden Kabels wird mit der Temperatur der benachbarten Kabelwindung verglichen, wobei die zweithöchste Temperatur bei der vorher aufgewickelten Windung festgestellt wird. Die vorher aufgewickelten Windungen haben einer quasi kontinuierlichen oder exponentiellen Abkühlfunktion entsprechend niedrigere Oberflachentemperaturen. Somit können die Windungen des Kabels nach ihrer Reihenfolge der Bewicklung unterschieden werden.

Eine vorteilhafte Ausgestaltung des erfindungsgemäßen Verfahrens ist dadurch gekennzeichnet, dass die Markierung dadurch erzeugt wird, dass die Oberfläche des Kabels abgekühlt wird, und dass die Wärmeabstrahlung des Kabels in der neuen und der vorhergehenden Windung detektiert wird. Eine Kaltmarkierung ist insbesondere dann vorteilhaft, wenn die Kabeloberfläche beim Aufwickeln deutlich wärmer ist als die Temperatur im Kabel. In einem solchen Fall könnte es sonst vorkommen, dass die Wärmeübertragung vom Innern des Kabels zu seiner Oberfläche die gewünschte Unterscheidung beeinträchtigt oder unmöglich macht.

Eine weitere vorteilhafte Ausgestaltung des erfindungsgemäßen Verfahrens ist dadurch gekennzeichnet, dass zur Abkühlung Wasser verwendet wird, dessen Temperatur unterhalb der Raumtemperatur liegt. Wasser ist ein gefahrlos einsetzbares Medium für diesen Zweck.

Eine weitere vorteilhafte Ausgestaltung des erfindungsgemäßen Verfahrens ist dadurch gekennzeichnet, dass zur Abkühlung flüssiger Stickstoff verwendet wird, wodurch in vorteilhafter Weise in kürzester Zeit ein großer Temperaturunterschied zur Umgebung hergestellt werden kann, so dass die unterschiedlichen Wärmeabstrahlungen der verschiedenen Wicklungen deutlich erkennbar ist.

Eine weitere vorteilhafte Ausgestaltung des erfindungsgemäßen Verfahrens ist dadurch gekennzeichnet, dass die Markierung dadurch erzeugt wird, dass die Oberfläche des Kabels mit einem Stoff ausgerüstet wird, der nach entsprechender Anregung eine zeitlich abklingende Abstrahlung aufweist, und dass die Abstrahlung des Kabels an der neuen und der vorhergehenden Windung detektiert wird. Je nach der Art des Stoffes und seiner Anregung können die veränderungen der Abstrahlung in einem solchen Fall auch aus größerer Entfernung detektierbar sein.

Eine weitere vorteilhafte Ausgestaltung des erfindungsgemäßen Verfahrens ist dadurch gekennzeichnet, dass als Ausrüstungsstoff Phosphor verwendet wird, der sich mit geringer Energie anregen läßt und eine genügend starke Abstrahlung aufweist.

Eine weitere vorteilhafte Ausgestaltung des erfindungsgemäßen Verfahrens ist schließlich dadurch gekennzeichnet, dass die Markierung dadurch erzeugt wird, dass die Oberfläche des Kabels mit einer Farbe beschichtet wird, die beim Austrocknen mit der Zeit ihre Farbe ändert, und dass die Farbe des Kabels in der neuen und der vorhergehenden Windung detektiert wird. Auch eine Farbänderung läßt sich aus größerer Entfernung detektieren wie auch die erwähnte Veränderung der Abstrahlung.

Zur Lösung der genannten Aufgabe ist eine Vorrichtung zur Durchführung des Verfahrens gekennzeichnet durch eine Markierungseinrichtung, die eine sich zeitlich verändernde Markierung auf das Kabel vor dem Aufwickeln desselben aufbringt, und durch ein Detektoreinrichtung, die den Zustand der Markierung wenigstens in der neuen und der vorhergehenden Windung detektiert, wobei die neue Windung von der vorhergehenden Windung zu unterscheiden ist. Die gestellte Aufgabe kann somit mit einem fast statischen Mittel gelöst werden.

Eine vorteilhafte Ausgestaltung der erfindungsgemäßen Vorrichtung ist gekennzeichnet durch eine Heizeinrichtung, die die Oberfläche des Kabels erwärmt, und durch einen Wärmedetektor, der die Wärmeabstrahlung des Kabels in der neuen und der vorhergehenden Windung detektiert. Derartige Heizeinrichtungen und Wärmedetektoren sind gängige Bauteile, die mit geringen Kosten eingesetzt werden können.

Als Heizeinrichtungen sind Heizmanschetten und dergleichen denkbar. Eine vorteilhafte Ausgestaltung der erfindungsgemäßen Vorrichtung ist jedoch dadurch gekennzeichnet, dass als Heizeinrichtung ein Infrarotstrahler und als Detektor ein Infrarotsensor vorgesehen sind. Diese Vorrichtung zeichnet sich in vorteilhafter Weise durch eine hohe Sicherheit und geringe Betriebskosten aus.

Eine vorteilhafte Ausgestaltung der erfindungsgemäßen Vorrichtung ist jedoch dadurch gekennzeichnet, dass die Heizeinrichtung ein beheizte Umlenkrolle aufweist, die das Kabel zuletzt an der auf der Kabeltrommel außenliegenden Oberfläche berührt, wobei keine zusätzlichen Teile für die Beheizung des Kabels erforderlich werden.

Eine vorteilhafte Ausgestaltung der erfindungsgemäßen Vorrichtung ist gekennzeichnet durch eine Kühleinrichtung, durch die die Oberfläche des Kabels gekühlt wird, und durch eine Detektoreinrichtung, durch die die Wärmeabstrahlung des Kabels in der neuen und der vorhergehenden Windung detektiert wird. Auch eine derartige Vorrichtung kann mit geringen Kosten verwirklicht werden und sie birgt auch ein sehr geringes Sicherheitsrisiko.

Eine vorteilhafte Ausgestaltung der erfindungsgemäßen Vorrichtung ist dadurch gekennzeichnet, dass die Kühleinrichtung eine Einrichtung umfaßt, mit deren Hilfe die Oberfläche des Kabels mit kalten Gasen oder kalten Flüssigkeiten angeblasen beziehungsweise benetzt wird. Damit lassen sich in kürzester Zeit große Temperaturunterschiede erzeugen, sodass die Detektionsergebnisse entsprechend eindeutig sind.

Eine vorteilhafte Ausgestaltung der erfindungsgemäßen Vorrichtung ist jedoch dadurch gekennzeichnet, dass die Kühleinrichtung ein gekühlte Umlenkrolle aufweist, die das Kabel zuletzt an der auf der Kabeltrommel außenliegenden Oberfläche berührt, wobei keine zusätzlichen Teile für die Beheizung des Kabels erforderlich werden.

Eine weitere vorteilhafte Ausgestaltung der erfindungsgemäßen Vorrichtung ist gekennzeichnet durch eine Markierungseinrichtung, mit der die Oberfläche des Kabels mit einem Stoff ausgerüstet wird, der nach entsprechender Anregung eine zeitlich abklingende Abstrahlung aufweist, und durch eine Strahlungsdetektoreinrichtung, mit der die Abstrahlung des Kabels in der neuen und der vorhergehenden Windung detektiert wird. Je nach der Art der Strahlung können die entsprechenden Kabelwindungen detektiert werden, ohne größere Temperaturunterschiede an der Oberfläche des Kabels erzeugen zu müssen, was je nach Umgebung Schwierigkeiten bereiten kann.

Schließlich ist eine vorteilhafte Ausgestaltung der erfindungsgemäßen Vorrichtung gekennzeichnet durch eine Beschichtungseinrichtung, mit der die Oberfläche des Kabels mit einer Farbe beschichtet wird, die beim Austrocknen mit der Zeit ihre Farbe ändert, und durch eine Farberkennungseinrichtung, mit der die Farbe des Kabels in der neuen und der vorhergehenden Windung detektiert wird. Auch derartige optische Veränderungen können auf größere Distanz sicher festgestellt werden, und das Aufbringen einer Farbe auf der Oberfläche des Kabels ist mit keinem Sicherheitsrisiko behaftet.

Ein Ausführungsbeispiel der Erfindung wird nun anhand der beiliegenden Zeichnungen beschrieben. Es zeigen:
- Figur 1: eine Seitenansicht einer teilweise geschnittenen Kabeltrommel mit einem Kabel, einer Markierungseinrichtung und einer Detektoreinrichtung; und
- Figur 2: eine schematische Darstellung einer Kabeltrommel mit einem aufgewickelten Kabel in einer ersten Wikkellage.

Figur 1 zeigt in teilweise geschnittener Seitenansicht ein Ausführungsbeispiel der erfindungsgemäßen Vorrichtung zum spaltenfreien Aufwickeln eines Kabels 2 auf einer Kabeltromme1 4. Die Kabeltrommel 4 hat eine Trommel 6 und einen Flansch 8. Bei dem ankommenden Kabel 2 ist eine Markierungseinrichtung 10 vorgesehen, die eine Markierung auf das Kabel 2 aufbringt. Eine Detektoreinrichtung 12 detektiert den Zustand der Markierung wenigstens in der neuen Windung 2' (Figur 2) und der vorhergehenden Windung 2", wie durch das Detektionsfenster 14 in Figur 2 angedeutet ist.

Je nach der Art der Markierung kann die Markierungseinrichtung 10 eine Heizeinrichtung, eine Kühleinrichtung, eine Einrichtung, die die Oberfläche des Kabels mit einem Stoff ausrüstet, der nach entsprechender Anregung eine zeitlich abklingende Abstrahlung aufweist, oder eine Farb-Beschichtungseinrichtung sein. Entsprechend ist die Detektoreinrichtung 12 auf den Markierungsstoff abgestimmt und detektiert die Wärmeabstrahlung der Kabelwindungen 2', 2", eine sonstige Abstrahlung, beispielsweise Phosphoreszenz, oder die Farbe der Windungen 2', 2".

Wenn, wie in diesem Ausführungsbeispiel, die Kabeltrommel 4 in ihrer Achsrichtung bewegt wird, um eine Wickellage auf der Trommel 6 zu erzeugen, sind die Markierungseinrichtung 10 und die Detektoreinrichtung 12 ortsfest über dem ankommenden Kabel 2 angeordnet. Wenn andererseits die Kabeltrommel 4 ortsfest angeordnet ist, können die Markierungseinrichtung 10 und die Detektoreinrichtung 12 mit dem ankommenden Kabel 2 mitbewegt werden.

Wenn beim Bewickeln die aktuell entstehende Kabelwindung den Trommelflansch 8 oder den anderen Trommelflansch 16 (Figur 2) erreicht, wird das Kabel in dieser flanschnahen Position gehalten, bis die Kabeltrommel ca. 320 Grad in Aufwickelrichtung weitergedreht hat. Daran anschließend wird das auflaufende Kabel um den Abstand eines Kabeldurchmessers vom Flansch entfernt positioniert. Ab diesem Zeitpunkt wird wieder die Aufwickelposition so geregelt, dass das auflaufende Kabel, welches, wenn die Markierungseinrichtung 10 eine Heizeinrichtung ist, die höchste Temperatur hat, seitenrichtig neben dem zweitwärmsten Kabel zu liegen kommt. Dieser Übergang berücksichtigt die Tatsache, dass die Windung, die über die letzte Windung an dem Flansch gewickelt wird, die darunter liegende Windung abdeckt, so dass die unmittelbare Reihenfolge der beiden Windungen in diesem Augenblick nicht festgestellt beziehungsweise detektiert werden kann.

## Patentansprüche

1. Verfahren zum spaltfreien Aufwickeln von Kabeln auf eine drehbar angetriebene Kabeltrommel, wobei ein ankommendes Kabel an der Auflaufstelle in einer neuen Windung unmittelbar neben die vorhergehende Windung gewickelt wird, und wobei der Auflaufwinkel des Kabels nachgeführt wird, wenn eine Überwachungseinrichtung einen Spalt zwischen den letzten Windungen feststellt **dadurch gekennzeichnet,**
**dass** eine sich zeitlich verändernde Markierung auf das Kabel vor dem Aufwickeln desselben aufgebracht wird, und dass der Zustand der Markierung wenigstens in der neuen und der vorhergehenden Windung detektiert wird, wobei die neue Windung von der vorhergehenden Windung zu unterscheiden ist.

2. Verfahren nach Anspruch 1, **dadurch gekennzeichnet, dass** die Markierung dadurch erzeugt wird, dass die Oberfläche des Kabels erwärmt wird, und dass die Wärmeabstrahlung des Kabels in der neuen und der vorhergehenden Windung detektiert wird.

3. Verfahren nach Anspruch 1, **dadurch gekennzeichnet, dass** die Markierung dadurch erzeugt wird, dass die Oberfläche des Kabels abgekühlt wird, und dass die Wärmeabstrahlung des Kabels in der neuen und der vorhergehenden Windung detektiert wird.

4. Verfahren nach Anspruch 3, **dadurch gekennzeichnet, dass** zur Abkühlung Wasser verwendet wird, dessen Temperatur unterhalb der Raumtemperatur liegt.

5. Verfahren nach Anspruch 3, **dadurch gekennzeichnet, dass** zur Abkühlung flüssiger Stickstoff verwendet wird.

6. Verfahren nach Anspruch 1, **dadurch gekennzeichnet, dass** die Markierung dadurch erzeugt wird, dass die Oberfläche des Kabels mit einem Stoff ausgerüstet wird, der nach entsprechender Anregung eine zeitlich abklingende Abstrahlung aufweist, und dass die Abstrahlung des Kabels an der neuen und der vorhergehenden Windung detektiert wird.

7. Verfahren nach Anspruch 5, **dadurch gekennzeichnet, dass** als Ausrüstungsstoff Phosphor verwendet wird.

8. Verfahren nach Anspruch 1, **dadurch gekennzeichnet, dass** die Markierung dadurch erzeugt wird, dass die Oberfläche des Kabels mit einer Farbe beschichtet wird, die beim Austrocknen mit der Zeit ihre Farbe ändert, und dass die Farbe des Kabels in der neuen und der vorhergehenden Windung detektiert wird.

9. Vorrichtung zum spaltfreien Aufwickeln von Kabel auf eine drehbar angetriebene Kabeltrommel, wobei ein ankommendes Kabel an der Auflaufstelle in einer neuen Windung unmittelbar neben die vorhergehende Windung gewickelt wird, und wobei der Auflaufwinkel des Kabels nachgeführt wird, wenn eine Überwachungseinrichtung einen Spalt zwischen den letzten Windungen feststellt, **gekennzeichnet durch** eine Markierungseinrichtung, die eine sich zeitlich verändernde Markierung auf das Kabel vor dem Aufwickeln desselben aufbringt, und **durch** ein Detektoreinrichtung, die den Zustand der Markierung wenigstens in der neuen und der vorhergehenden Windung detektiert, wobei die neue Windung von der vorhergehenden Windung zu unterscheiden ist.

10. Vorrichtung nach Anspruch 9, **gekennzeichnet durch** eine Heizeinrichtung, die die Oberfläche des Kabels erwärmt, und **durch** einen Wärmedetektor, der die Wärmeabstrahlung des Kabels in der neuen und der vorhergehenden Windung detektiert.

11. Vorrichtung nach Anspruch 10, **dadurch gekennzeichnet, dass** als Heizeinrichtung ein Infrarotstrahler und als Detektor ein Infrarotsensor vorgesehen sind.

12. Vorrichtung nach Anspruch 10, **dadurch gekennzeichnet, dass** die Heizeinrichtung eine beheizte Umlenkrolle aufweist, die das Kabel zuletzt an der auf der Kabeltrommel außenliegenden Oberfläche berührt

13. Vorrichtung nach Anspruch 9, **gekennzeichnet durch** eine Kühleinrichtung, **durch** die die Oberfläche des Kabels gekühlt wird, und **durch** eine Detektoreinrichtung, **durch** die die Wärmeabstrahlung des Kabels in der neuen und der vorhergehenden Windung detektiert wird.

14. Vorrichtung nach Anspruch 13, **dadurch gekennzeichnet, dass** die Kühleinrichtung eine Einrichtung umfaßt, mit deren Hilfe die Oberfläche des Kabels mit kalten Gasen oder kalten Flüssigkeiten angeblasen beziehungsweise benetzt wird.

15. Vorrichtung nach Anspruch 13, **dadurch gekennzeichnet, dass** die Kühleinrichtung eine gekühlte Umlenkrolle aufweist, die das Kabel zuletzt an der auf der Kabeltrommel außenliegenden Oberfläche berührt

16. Vorrichtung nach Anspruch 9, **gekennzeichnet durch** eine Markierungseinrichtung, mit der die Oberfläche des Kabels mit einem Stoff ausgerüstet wird, der nach entsprechender Anregung eine zeitlich abklingende Abstrahlung aufweist, und **durch** eine Strahlungsdetektoreinrichtung, mit der die Abstrahlung des Kabels in der neuen und der vorhergehenden Windung detektiert wird.

17. Vorrichtung nach Anspruch 9, **gekennzeichnet durch** eine Beschichtungseinrichtung, mit der die Oberfläche des Kabels mit einer Farbe beschichtet wird, die beim Austrocknen mit der Zeit ihre Farbe ändert, und **durch** eine Farberkennungseinrichtung, mit der die Farbe des Kabels in der neuen und der vorhergehenden Windung detektiert wird.

## Claims

1. Method for winding cables onto a rotatably driven cable drum without gaps, an oncoming cable being wound in a new coil directly next to the preceding coil at the running-on point, and the running-on angle of the cable being corrected if a monitoring device finds a gap between the last coils, **characterized in that** a marking that changes over time is applied to the cable before it is wound, and **in that** the state of the marking is detected at least in the new coil and the preceding coil, it being possible for the new coil to be differentiated from the preceding coil.

2. Method according to Claim 1, **characterized in that** the marking is produced by the surface of the cable being heated, and by the thermal radiation of the cable in the new coil and the preceding coil being detected.

3. Method according to Claim 1, **characterized in that** the marking is produced by the surface of the cable being cooled, and by the thermal radiation of the cable in the new coil and the preceding coil being detected.

4. Method according to Claim 3, **characterized in that** water at a temperature below room temperature is used for the cooling.

5. Method according to Claim 3, **characterized in that** liquid nitrogen is used for the cooling.

6. Method according to Claim 1, **characterized in that** the marking is produced by the surface of the cable being finished with a substance which, after appropriate stimulation, has a radiation which subsides over time, and **in that** the radiation of the cable in the new coil and the preceding coil is detected.

7. Method according to Claim 5, **characterized in that** phosphorus is used as the finishing substance.

8. Method according to Claim 1, **characterized in that** the marking is produced by the surface of the cable being coated with a dye which changes its colour as it dries out over time, and **in that** the colour of the cable in the new coil and the preceding coil is detected.

9. Apparatus for winding cable onto a rotatably driven cable drum without gaps, an oncoming cable being wound in a new coil directly next to the preceding coil at a running-on point, and the running-on angle of the cable being corrected if a monitoring device finds a gap between the last coils, **characterized by** a marking device which applies a marking that changes over time to the cable before it is wound, and by a detector device, which detects the state of the marking at least in the new coil and the preceding coil, it being possible for the new coil to be differentiated from the preceding coil.

10. Apparatus according to Claim 9, **characterized by** a heating device, which heats up the surface of the cable, and by a heat detector, which detects the thermal radiation of the cable in the new coil and the preceding coil.

11. Apparatus according to Claim 10, **characterized in that** an infrared radiator is provided as the heating device and an infrared sensor is provided as the detector.

12. Apparatus according to Claim 10, **characterized in that** the heating device has a heated deflecting roller, which last touches the cable at the outerlying surface on the cable drum.

13. Apparatus according to Claim 9, **characterized by** a cooling device, by which the surface of the cable is cooled, and by a detector device, by which the thermal radiation of the cable in the new coil and the preceding coil is detected.

14. Apparatus according to Claim 13, **characterized in that** the cooling device comprises a device with the aid of which the surface of the cable is blasted with cold gases or wetted with cold liquids.

15. Apparatus according to Claim 13, **characterized in that** the cooling device has a cooled deflecting roller, which last touches the cable at the outerlying surface on the cable drum.

16. Apparatus according to Claim 9, **characterized by** a marking device, by which the surface of the cable is finished with a substance which, after appropriate stimulation, has a radiation which subsides over time, and by a radiation detector device, by which the radiation of the cable in the new coil and the preceding coil is detected.

17. Apparatus according to Claim 9, **characterized by** a coating device, by which the surface of the cable is coated with a dye which changes its colour as it dries out over time, and by a colour detecting device, by which the colour of the cable in the new coil and the preceding coil is detected.

## Revendications

1. Procédé pour l'enroulement sans fente de câbles sur un tambour de câble entraîné de façon rotative, un câble arrivant étant enroulé au point d'entrée dans une nouvelle spire juste à côté de la spire précédente, et l'angle d'entrée du câble étant asservi lorsqu'un système de contrôle constate une fente entre les dernières spires, **caractérisé en ce qu'**un marquage variant dans le temps est appliqué sur le câble avant l'enroulement de celui-ci, et **en ce que** l'état du marquage est détecté au moins sur la nouvelle spire et sur la spire précédente, la nouvelle spire pouvant être ainsi distinguée de la spire précédente.

2. Procédé selon la revendication 1, **caractérisé en ce que** le marquage est généré par le fait que la surface du câble est réchauffée, et **en ce que** l'émission de rayonnement de chaleur du câble est détectée sur la nouvelle spire et sur la spire précédente.

3. Procédé selon la revendication 1, **caractérisé en ce que** le marquage est généré par le fait que la surface du câble est refroidie, et **en ce que** l'émission de rayonnement de chaleur du câble est détectée sur la nouvelle spire et sur la spire précédente.

4. Procédé selon la revendication 3, **caractérisé en ce que**, pour le refroidissement, on utilise de l'eau dont la température est inférieure à la température ambiante.

5. Procédé selon la revendication 3, **caractérisé en ce qu'**on utilise de l'azote liquide pour le refroidissement.

6. Procédé selon la revendication 1, **caractérisé en ce que** le marquage est généré par le fait que la surface du câble est apprêtée avec une matière qui présente une émission de rayonnement diminuant avec le temps après une activation appropriée et **en ce que** l'émission de rayonnement du câble est détectée sur la nouvelle spire et sur la spire précédente.

7. Procédé selon la revendication 5, **caractérisé en ce qu'**on utilise du phosphore comme matière d'apprêt.

8. Procédé selon la revendication 1, **caractérisé en ce que** le marquage _ est généré par le fait que la surface du câble est recouverte d'une couleur qui change avec le temps lors du séchage et **en ce que** la couleur du câble est détectée sur la nouvelle spire et sur la spire précédente.

9. Dispositif pour l'enroulement sans fente de câble sur un tambour de câble entraîné par rotation, un câble arrivant étant enroulé au point d'entrée sur une nouvelle spire juste à côté de la spire précédente, et l'angle d'entrée du câble étant asservi lorsqu'un système de contrôle constate une fente entre les dernières spires, **caractérisé par** un dispositif de marquage, qui applique un marquage variant dans le temps sur le câble avant l'enroulement de ce câble, et par un dispositif détecteur qui détecte l'état du marquage au moins sur la nouvelle spire et sur la spire précédente, la nouvelle spire pouvant ainsi être distinguée de la spire précédente.

10. Dispositif selon la revendication 9, **caractérisé par** un dispositif de chauffage qui réchauffe la surface du câble et par un détecteur de chaleur qui détecte l'émission de rayonnement de chaleur du câble sur la nouvelle spire et sur la spire précédente.

11. Dispositif selon la revendication 10, **caractérisé en ce qu'**un émetteur infrarouge et un capteur infrarouge sont prévus respectivement comme dispositif de chauffage et comme détecteur.

12. Dispositif selon la revendication 10, **caractérisé en ce que** l'appareil de chauffage présente un galet de renvoi chauffé qui touche le câble en dernier sur la surface située à l'extérieur du tambour de câble.

13. Dispositif selon la revendication 9, **caractérisé par** un système de refroidissement par lequel la surface du câble est refroidie et par un dispositif détecteur par lequel l'émission de rayonnement de chaleur du câble est détectée sur la nouvelle spire et sur la spire précédente.

14. Dispositif selon la revendication 13, **caractérisé en ce que** l'appareil de refroidissement comprend un dispositif qui permet de souffler ou d'humecter la surface du câble avec des gaz froids ou des liquides froids.

15. Dispositif selon la revendication 13, **caractérisé en ce que** l'appareil de refroidissement présente un galet de renvoi refroidi qui touche le câble en dernier sur la surface située à l'extérieur du tambour de câble.

16. Dispositif selon la revendication 9, **caractérisé par** un dispositif de marquage avec lequel la surface du câble est apprêtée avec une matière qui présente une émission de rayonnement diminuant avec le temps après l'activation correspondante et par un dispositif détecteur de rayonnement avec lequel l'émission de rayonnement du câble est détectée sur la nouveile spire et sur la spire précédente.

17. Dispositif selon la revendication 13, **caractérisé par** un dispositif de revêtement avec lequel la surface du câble est revêtue avec une couleur qui change avec le temps lors du séchage et par un dispositif de reconnaissance de couleur avec lequel la couleur du câble est détectée sur la nouvelle spire et sur la spire précédente.
